# EUROPÄISCHE PATENTANMELDUNG

(11) **EP 2 105 080 A1**
(43) Veröffentlichungstag der Anmeldung: **30.09.2009**
(21) Anmeldenummer: 09004000.7
(22) Anmeldetag: 20.03.2009
(51) Int. Cl.: A47L 15/00, A47L 15/46, A47L 15/42

(54) **Verfahren zur Durchführung eines Spülprogramms mit Teilaustausch der im Spülbehälter befindlichen Spülflüssigkeit**

(30) Priorität: 27.03.2008 DE 102008016199
(71) Anmelder: Miele & Cie. KG, 33332 Gütersloh (DE)
(72) Erfinder: Kara, Seyfettin, 32139 Spenge (DE)

(57) **Zusammenfassung**

Die Erfindung betrifft ein Verfahren zur Durchführung eines Spülprogramms in einer programmgesteuerten Spülmaschine, bei dem während einzelner Programmabschnitte Spülflüssigkeit mittels einer Umwälzpumpe im Kreislauf von einem Spülbehälter zu Sprüheinrichtungen geführt wird und wenigstens zum Ende des Spülprogramms mittels einer Entleerungsvorrichtung aus dem Spülbehälter entfernt wird, und wobei während des Programmablaufs wenigstens ein Teilaustausch der im Spülbehälter befindlichen Spülflüssigkeit stattfindet. Um die für den Teilaustausch aus dem Spülbehälter entleerte Flüssigkeitsmenge möglichst genau und unter Ausnutzung bereits vorhandener technischer Hilfsmittel zu bestimmen, wird vorgeschlagen, dass die für den Teilaustausch aus dem Spülbehälter entleerte Spülflüssigkeitsmenge aufgrund der Signaländerung eines in einem Wasserweg von der Umwälzpumpe zu einer der Sprüheinrichtungen angeordneten Trübungssensors bestimmt wird.

## Beschreibung

Die Erfindung betrifft ein Verfahren zur Durchführung eines Spülprogramms in einer programmgesteuerten Spülmaschine, bei dem während einzelner Programmabschnitte Spülflüssigkeit mittels einer Umwälzpumpe im Kreislauf von einem Spülbehälter zu Sprüheinrichtungen geführt wird und wenigstens zum Ende des Spülprogramms mittels einer Entleerungsvorrichtung aus dem Spülbehälter entfernt wird, und wobei während des Programmablaufs wenigstens ein Teilaustausch der im Spülbehälter befindlichen Spülflüssigkeit stattfindet.

In einer Spülmaschine werden Spülgutteile von anhaftendem Schmutz gereinigt. Nach dem Einstellen des Geschirrs in hierfür vorgesehene Aufnahmen wird ein Verfahren zur Durchführung eines Spülprogramms gestartet. Hierzu wählt der Benutzer bei herkömmlichen Spülmaschinen ein bezüglich der Spülgutart und der Intensität der Anschmutzung geeignetes Programm aus. So sind z. B. Programme unter den Namen "Automatic", "Intensiv", "Spar", "Kurz", "Universal", "Normal" etc. bekannt. In herkömmlichen Spülmaschinen sind diese Programme in einzelne Programmabschnitte Vorspülen, Reinigen, Zwischenspülen, Klarspülen und Trocknen gegliedert, wobei einzelne Programmabschnitte abhängig vom gewählten Programm modifiziert oder sogar ausgeblendet sein können. Dabei ist es üblich, dass die wasserführenden Programmabschnitte Vorspülen, Reinigen, Zwischenspülen und Klarspülen mit einem Wasserzulauf beginnen und mit einer vollständigen Entleerung des Spülbehälters enden.

Aus der DE 26 14 949 C3 ist es bekannt, in einzelnen Programmabschnitten, insbesondere im Vorspülen, einen Teil der Spülflüssigkeit aus dem Spülbehälter zu entleeren und durch Frischwasser zu ersetzen. Hierdurch soll Grobschmutz wie Speisereste o. Ä. entfernt und damit das Spülergebnis verbessert werden. In dem Verfahren gemäß DE 26 14 949 C3 wird außerdem die auf diese Weise gereinigte Vorspül-Flüssigkeit weiter im Programmabschnitt Reinigen verwendet, dadurch können Wasser- und Energieeinsparungen erzielt werden. Es wird vorgeschlagen, zum Teilaustausch ca. 0,5 bis 1 Liter aus dem Spülbehältersumpf abzusaugen. Wie diese Menge ermittelt wird, ist nicht offenbart. Auch die DE-OS 28 48 375 und die DE 36 26 351 C2 offenbaren einen Teilaustausch der Spülflüssigkeit, ohne auf die Bemessung der entleerten Menge einzugehen.

Aus der DE-OS 26 46 383 ist bekannt, zur Bemessung der beim Teilaustausch entfernten Menge einen Druckwächter in dem an die Umwälzpumpe angeschlossenen Verteilersystem zu verwenden.

In der US-A-4 810 306 wird ein Spülverfahren mit einem Teilwasserwechsel beschrieben, bei dem die Entleerung der Spülflüssigkeit zeitgesteuert erfolgt.

Die EP 1 112 016 B1 offenbart ein Verfahren zum Betreiben einer Haushalt-Geschirrspülmaschine, bei dem bei einem Teilaustausch der Spülflüssigkeit eine Entleerungspumpe und eine Umwälzpumpe betrieben werden, wobei die abzupumpende und wieder einzufüllende Spülflüssigkeitsmenge durch die Drehzahl der Umwälzpumpe festgelegt wird. Dabei wird die Entleerungspumpe so lange eingeschaltet, bis die Umwälzpumpe Luft ansaugt, was durch messbare Drehzahlschwankungen erkannt wird. Anschließend wird Wasser eingefüllt, bis die Entleerungspumpe wieder rund läuft. Dabei kann das Niveau, bei dem die Umwälzpumpe Luft ansaugt (und damit die entleerte Menge an Spülflüssigkeit), durch unterschiedliche Drehzahlen der Umwälzpumpe variiert werden. Eine niedrige Drehzahl der Umwälzpumpe bewirkt, dass sich eine große Menge an Flüssigkeit im Pumpentopf sammelt und demzufolge abgepumpt wird, eine hohe Drehzahl der Umwälzpumpe führt zu einer niedrigen Menge entleerter Spülflüssigkeit. Zusätzlich wird der Einsatz eines Füllstandssensors vorgeschlagen.

Aus der DE 42 43 868 C2 ist es bekannt, den Programmabschnitt Vorspülen bei Erreichen einer definierten Trübung der Spülflüssigkeit (gemessen mit einem optischen Sensor oder abgeleitet aus Druckschwankungen im Spülflüssigkeitskreislauf) abzubrechen und durch einen Teilaustausch der Spülflüssigkeit den Programmabschnitt Reinigen einzuleiten.

Der Erfindung stellt sich das Problem, bei einem Verfahren zur Durchführung eines Spülprogramms der eingangs genannten Art die für den Teilaustausch aus dem Spülbehälter entleerte Wassermenge möglichst genau und unter Ausnutzung bereits vorhandener technischer Hilfsmittel zu bestimmen.

Erfindungsgemäß wird dieses Problem durch ein Verfahren mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile ergeben sich dadurch, dass die für den Teilaustausch aus dem Spülbehälter entleerte Spülflüssigkeitsmenge aufgrund der Signaländerung eines in einem Wasserweg von der Umwälzpumpe zu einer der Sprüheinrichtungen angeordneten Trübungssensors bestimmt wird. Hierdurch kann ein in vielen Spülmaschinen bereits vorhandener Sensor benutzt werden und es sind keine weiteren Bauelemente notwendig. Aufgrund der relativ deutlichen Signaländerung bei einem Sinken des Flüssigkeitsniveaus unter Pegel, bei dem ein stabiler Lauf der Umwälzpumpe möglich ist, ist die Bestimmung der entleerten Menge sehr genau möglich.

In zweckmäßiger Weise kann als Entleerungsvorrichtung eine Ablaufpumpe verwendet werden.

In einer vereinfachten Ausführungsform könnte jeweils eine konstante Spülflüssigkeitsmenge beim Teilaustausch entleert werden. Größere Variationsmöglichkeiten sind allerdings vorhanden, wenn die für den Teilaustausch aus dem Spülbehälter entleerte Spülflüssigkeitsmenge über die Drehzahl der Umwälzpumpe eingestellt wird.

Um die verbrauchte Wassermenge gering zu halten, ist es vorteilhaft, wenn zum Teilaustausch etwa ein Viertel der im Spülbehälter vorhandenen Spülflüssigkeit entleert wird. Eine weitere Einsparungsmöglichkeit ergibt sich dadurch, dass die Spülflüssigkeit nach dem Entleerungsvorgang beim Teilwasserwechsel von starken Verunreinigungen befreit ist. Es kann dann mit weniger Spülflüssigkeit und geringerem Pumpendruck (verminderte Drehzahl der Umwälzpumpe) weitergespült werden. Hierzu ist vorgesehen, dass die zum Teilaustausch entleerte Spülflüssigkeitsmenge größer als die wieder eingefüllte Wassermenge ist. Sie kann bis auf ca. die Hälfte der entleerten Spülflüssigkeitsmenge reduziert werden.

Es ist vorteilhaft, wenn die zum Teilaustausch wieder ergänzte Wassermenge mittels eines Durchflusssensors bestimmt wird. Hierdurch kann die eingefüllte Wassermenge genau bestimmt werden und der Verbrauch in engen Grenzen gehalten werden.

Da die größte Verschmutzung der Spülflüssigkeit im Programmabschnitt Vorspülen stattfindet, ist es vorteilhaft, wenn mindestens ein Teilaustausch in einem Programmabschnitt Vorspülen oder beim Wechsel vom Programmabschnitt Vorspülen zu einem Programmabschnitt Reinigen stattfindet.

Ein Ausführungsbeispiel der Erfindung ist in den Zeichnungen rein schematisch dargestellt und wird nachfolgend näher beschrieben. Es zeigt
- Figur 1: eine Geschirrspülmaschine;
- Figur 2: die Einschaltzeiten der Umwälzpumpe, die Einschaltzeiten der Ablaufpumpe, das Flüssigkeitsniveau im Spülbehälter und das Trübungssensorsignal in einem Zeitdiagramm.

Die in Figur 1 dargestellte Geschirrspülmaschine 1 besitzt einen mit 2 bezeichneten Spülbehälter, der im unteren Bereich in einen Sammeltopf 3 mündet. Von dort wird die angesammelte Flüssigkeit, in der Regel kaltes oder erwärmtes Wasser mit Spülzusätzen, über einen Ansaugstutzen 4 einer Umwälzpumpe 5 zugeführt. In dem Spülbehälter 2 sind zwei Geschirrkörbe 6 und 7 und eine Besteckschublade 8 angeordnet, welche zur Halterung des entsprechenden Spülguts dienen. Die in den Zeichnungen nicht dargestellten Besteck- und Geschirrteile werden durch drehbare Sprüharme 9 bis 11, von denen beiden Körben 6 und 7 und der Schublade 8 je einer zugeordnet ist, mit Reinigungsflüssigkeit beregnet. Hierzu besitzt die Umwälzpumpe 5 drei separate Druckstutzen 12 bis 14, die über Sprüharmzuleitungen 15 bis 17 mit dem jeweiligen Sprüharm 9, 10 oder 11 in Verbindung stehen. So wird der dem Unterkorb 6 zugeordnete Sprüharm 9 über den Druckstutzen 12 und der Oberkorb-Sprüharm 10 über den Druckstutzen 13 mit Spül- oder Reinigungsflüssigkeit versorgt. Dem oberen an der Spülraumdecke 2.1 installierten Sprüharm 11 führt der Druckstutzen 14 Flüssigkeit zu. Die Sprüharme können gemeinsam oder wechselweise betrieben werden. Um letzteres zu ermöglichen, müsste eine in der Zeichnung nicht dargestellte Wasserweiche beispielsweise in der Pumpenkammer der Umwälzpumpe 5 integriert sein.

Der Antrieb des Pumpenlaufrads (nicht dargestellt), durch welches der notwendige Druck zur Versorgung der Sprüharme 9 bis 11 aufgebaut wird, erfolgt durch einen Motor 18, eingeschaltet von der durch den Kasten 19 und die Steuerleitung 20 symbolisierten elektronischen Gerätesteuerung. Die Gerätesteuerung 19 beeinflusst auch den Wasserzulauf zum Spülbehälter 2, indem sie die Einschaltdauer eines Magnetventils 21 vorgibt und über einen Flügelradzähler 22 die eingelaufene Wassermenge ermittelt. Der Wasserzulauf ist in der Figur nur symbolisiert durch die beiden vorgenannten Bauteile Magnetventil 21 und Flügelradzähler 22 dargestellt, die bei Geschirrspülern übliche Wasserführung über eine Wassertasche und eine Enthärtungseinrichtung ist nicht enthalten, weil sie für die Erfindung ohne Bedeutung ist. Zur Entleerung des Spülbehälters 2 ist der Sammeltopf 3 über einen weiteren Stutzen 23 an eine Ablaufpumpe 24 angeflanscht. Die Ablaufpumpe 24 wird über eine weitere Steuerleitung 25 von der Gerätesteuerung 19 ein und ausgeschaltet.

Zur Messung der Spülflüssigkeitsverschmutzung besitzt die Geschirrspülmaschine einen sogenannten Trübungssensor 26, eine Lichtschranke, deren Lichtweg im Druckstutzen 14 zum an der Spülraumdecke 2.1 installierten Sprüharm 11 liegt. Wesentliche Voraussetzungen für das erfindungsgemäße Funktionieren des Sensors 26 sind
- eine Signaländerung beim Wechsel von Spülflüssigkeit zu Luft im Druckstutzen 14,
- eine räumliche Anordnung über dem Flüssigkeitsniveau, bei welchem die Umwälzpumpe 5 Luft ansaugt.

Im Folgenden ist nun das erfindungsgemäße Verfahren zur Durchführung eines Spülprogramms in der vorgeschriebenen Geschirrspülmaschine 1 beschrieben. Das hier beschriebene Spülprogramm besteht aus den Verfahrensschritten Vorspülen, Reinigen, Zwischenspülen, Klarspülen und Trocknen, gegebenenfalls ist die Ausblendung oder mehrfache Wiederholung einzelner Programmabschnitte möglich. Zu Beginn des Vorspülens erfolgt ein Einlauf von ca. 4 Litern Wasser in den Spülbehälter 2, am Ende des Klarspülens dessen vollständige Entleerung. Zwischen den einzelnen Programmabschnitten können vollständige Wasserwechsel erfolgen, in denen die gesamte Spülflüssigkeit ausgeleert und durch Frischwasser ersetzt wird. Daneben kann zwischen einzelnen Programmabschnitten oder innerhalb der Programmabschnitte ein Teilaustausch der Spülflüssigkeit stattfinden. Im beschriebenen Ausführungsbeispiel wird vorzugsweise bei Übergang vom Vorspülen zum Reinigen anstelle des vollständigen Wasserwechsels ein solcher Teilaustausch vollzogen. Figur 2 zeigt untereinander qualitativ das Signal des Trübungssensors 26, die Einschaltzeiten der Umwälzpumpe 5, die Einschaltzeiten der Ablaufpumpe 24 und das Flüssigkeitsniveau im Spülbehälter 2 in einem Zeitdiagramm.

In Phase I befindet sich das Spülprogramm im Abschnitt Vorspülen. Im Spülbehälter 2 befinden sich die vorgenannten 4 Liter Spülflüssigkeit, die von der Umwälzpumpe 5 mit einer konstanten Drehzahl n_{K} auf die Sprüharme verteilt werden. Die Ablaufpumpe 24 ist ausgeschaltet, das Signal des Trübungssensors 26 befindet sich auf einem High-Level, der abhängig von der jeweiligen Verschmutzung der Spülflüssigkeit noch stärker ansteigen kann. In Phase II beginnt der Teilaustausch der Spülflüssigkeit mit einem Entleerungsvorgang. Hierzu wird die Ablaufpumpe 24 eingeschaltet, die Umwälzpumpe 5 wird weiterhin mit der Drehzahl n_{K} betrieben. Während der Entleerung sinkt der Flüssigkeitsstand im Sammeltopf 3 bis unter den oberen Rand des Ansaugstutzens 4. In dieser Situation beginnt der Übergang zu Phase III. Die Umwälzpumpe 5 saugt dann Luft an, dadurch sinkt der Druck in den Druckstutzen 12 bis 14. Schließlich schafft die Umwälzpumpe 5 es nicht mehr, Flüssigkeit bis auf das Niveau des Trübungssensors 26 zu transportieren. Damit sinkt das Signal dieses Sensors 26 vom High-Level auf einen Low-Level. Die Gerätesteuerung 19 erkennt dies und schaltet die Ablaufpumpe ab. Damit ist der Entleerungsvorgang für den Teilaustausch beendet. Die Flüssigkeitsmenge, die beim Teilaustausch entleert wird, ist von der Drehzahl der Umwälzpumpe 5 abhängig. Je höher die Drehzahl, desto mehr Flüssigkeit zirkuliert im Spülbehälter 2 und desto geringer ist das Flüssigkeitsniveau im Sammeltopf 3. Deshalb wird bei hohen Drehzahlen nur eine geringe Menge bis zum Erreichen des Low-Levels entleert, bei niedrigen Drehzahlen eine große Menge. Die bereits im Vorspülgang verwendete Drehzahl n_{K} kann so eingestellt sein, dass die entleerte Teilmenge ca. ein Viertel des Spülbehälterinhalts beträgt, was einem Liter Flüssigkeit entspricht. Dies ist für einen Teilaustausch ein optimaler Wert. Aus diesem Grund kann die Umwälzpumpe 5 stetig mit der Drehzahl n_{K} betrieben werden.

Nach der Entleerung erfolgt das ebenfalls zum Teilaustausch gehörende Auffüllen des Spülbehälters mit Frischwasser (nicht dargestellt). Die Gerätesteuerung 19 füllt nun einen halben Liter Frischwasser in den Spülbehälter ein. Gemessen wird die einlaufende Menge mit dem Flügelradzähler 22. Anschließend wird das Spülprogramm mit dem Programmabschnitt Reinigen fortgesetzt, in dem über eine nicht dargestellte Dosiereinrichtung Reinigungsmittel in den Spülbehälter 2 gegeben wird und die Spülflüssigkeit auf ca. 60°C aufgeheizt wird. Der angegebene Temperaturwert entspricht einem Normalprogramm, bei anderen Programmen können geringere oder auch höhere Endtemperaturen verwendet werden.

Weitere Teilwasserwechsel können in den folgenden Programmabschnitten oder bei deren Wechsel erfolgen.

## Patentansprüche

1. Verfahren zur Durchführung eines Spülprogramms in einer programmgesteuerten Spülmaschine (1), bei dem während einzelner Programmabschnitte Spülflüssigkeit mittels einer Umwälzpumpe (5) im Kreislauf von einem Spülbehälter (2) zu Sprüheinrichtungen (9 bis 11) geführt wird und wenigstens zum Ende des Spülprogramms mittels einer Entleerungsvorrichtung aus dem Spülbehälter (2) entfernt wird, und wobei während des Programmablaufs wenigstens ein Teilaustausch der im Spülbehälter (2) befindlichen Spülflüssigkeit stattfindet,
**dadurch gekennzeichnet,**
**dass** die für den Teilaustausch aus dem Spülbehälter (2) entleerte Spülflüssigkeitsmenge aufgrund der Signaländerung eines in einem Wasserweg von der Umwälzpumpe (5) zu einer der Sprüheinrichtungen (9 bis 11) angeordneten Trübungssensors (26) bestimmt wird.

2. Verfahren zur Durchführung eines Spülprogramms nach Anspruch 1,
**dadurch gekennzeichnet,**
**dass** als Entleerungsvorrichtung eine Ablaufpumpe (24) verwendet wird.

3. Verfahren zur Durchführung eines Spülprogramms nach mindestens einem der vorhergehenden Ansprüche,
**dadurch gekennzeichnet,**
**dass** die für den Teilaustausch aus dem Spülbehälter (2) entleerte Spülflüssigkeitsmenge über die Drehzahl der Umwälzpumpe (5) eingestellt wird.

4. Verfahren zur Durchführung eines Spülprogramms nach mindestens einem der vorhergehenden Ansprüche,
**dadurch gekennzeichnet,**
**dass** zum Teilaustausch etwa ein Viertel der im Spülbehälter (2) vorhandenen Spülflüssigkeit entleert wird.

5. Verfahren zur Durchführung eines Spülprogramms nach mindestens einem der vorhergehenden Ansprüche,
**dadurch gekennzeichnet,**
**dass** die zum Teilaustausch entleerte Spülflüssigkeitsmenge größer als die wieder eingefüllte Wassermenge ist.

6. Verfahren zur Durchführung eines Spülprogramms nach Anspruch 5,
**dadurch gekennzeichnet,**
**dass** die zum Teilaustausch entleerte Spülflüssigkeitsmenge etwa doppelt so groß wie die wieder eingefüllt Wassermenge ist.

7. Verfahren zur Durchführung eines Spülprogramms nach mindestens einem der vorhergehenden Ansprüche,
**dadurch gekennzeichnet,**
**dass** die zum Teilaustausch wieder ergänzte Wassermenge mittels eines Durchflusssensors (22) bestimmt wird.

8. Verfahren zur Durchführung eines Spülprogramms nach mindestens einem der vorhergehenden Ansprüche,
**dadurch gekennzeichnet,**
**dass** mindestens ein Teilaustausch in einem Programmabschnitt Vorspülen oder beim Wechsel vom Programmabschnitt Vorspülen zu einem Programmabschnitt Reinigen stattfindet.
